# EUROPÄISCHE PATENTSCHRIFT

(11) **EP 1 412 145 B1**
(45) Veröffentlichungstag und Bekanntmachung des Hinweises auf die Patenterteilung: **04.05.2005**
(21) Anmeldenummer: 02779313.2
(22) Anmeldetag: 05.09.2002
(51) Int. Cl.: B26D 7/01

(54) **POSITIONIERVERFAHREN UND VORRICHTUNG**
POSITIONING METHOD AND DEVICE
PROCEDE ET DISPOSITIF DE POSITIONNEMENT

(30) Priorität: 19.09.2001 DE 10146155
(43) Veröffentlichungstag der Anmeldung: 28.04.2004
(73) Patentinhaber: Weber Maschinenbau GmbH & Co. Kg, D-35236 Breidenbach (DE)
(72) Erfinder: WEBER, Günther, 17094 Zachow (DE)
(74) Vertreter: Manitz, Finsterwald & Partner GbR
(86) Internationale Anmeldenummer: PCT/EP2002/009955
(87) Internationale Veröffentlichungsnummer: WO 2003/024675

(56) Entgegenhaltungen:
- WO-A-00/74492
- WO-A-98/35796
- DE-A- 19 837 645
- US-A- 4 217 650
- US-A- 5 481 466

## Beschreibung

Die vorliegende Erfindung betrifft ein Verfahren und eine Vorrichtung zur Positionierung eines Lebensmittelproduktes auf einer automatisierten Schneidvorrichtung zum Schneiden von Lebensmittelprodukten nach dem Oberbegriff des Anspruchs 1 bzw. 9. Derärtige automatisierte Schneidvorrichtungen sind als sogenannte Hochleistungs-Slicer bekannt, z.B. aus DE 10 001 338 A1, und weisen ein in einer Schneidebene rotierend antreibbares Messer und eine Produktauflage auf, auf der ein zu schneidendes Produkt in Richtung der Schneidebene, d.h. auf die Schneidebene zu, (Förderrichtung) bewegt wird. Bei dem Produkt kann es sich um ein Einzelprodukt oder um mehrere, Seite an Seite angeordnete Produkte handeln.

Bei herkömmlichen Schneidverfahren liegen die Produkte während des Schneidens an einer definierten Fläche, beispielsweise einem Seitenanschlag an. Bei unterschiedlich breiten Produkten hat dies zur Folge, daß die seitlichen Positionen der Produkte, die nicht am Seitenanschlag anliegen, variieren, wenn die Produktbreite schwankt. Hierdurch liegen die Produkte einerseits nicht immer ausgerichtet zur Position des Messers. Andererseits kommen die geschnittenen Produktscheiben an unterschiedlichen seitlichen Ablagepositionen zu liegen.

WO 98/35796 A2 beschneibt eine Vorrichtung, mit der Produkte in gleich große bzw. schwere Teile geschnitten werden. Hier für werden die Produkte quer zur Schneidebene eines nicht-rotierenden Schneidmessers ausgerichtet.

Es ist die Aufgabe der vorliegenden Erfindung, ein Verfahren und eine Vorrichtung zu schaffen, mit deren Hilfe auf einfache Weise eine gleichbleibende Produktablage gewährleistet ist.

Die Lösung dieser Aufgabe erfolgt durch die Merkmale der unabhängigen Ansprüche.

Erfindungsgemäß wird vor dem Schneiden die Breite des Produktes durch einen Sensor ermittelt und das Produkt wird anschließend durch eine Verstelleinrichtung quer zur Förderrichtung bewegt, um das Produkt relativ zum Messer in eine gewünschte Position zu bringen. Durch das erfindungsgemäße Verfahren läßt sich ein Einzelprodukt oder eine Produktgruppe durch die Verstelleinrichtung quer zur Förderrichtung derart orientieren, daß stets eine bestimmte, gewünschte Ausrichtung, beispielsweise eine mittige Ausrichtung, sichergestellt ist. Hierdurch kommen die aufgeschnittenen Produktscheiben auf einem sich an das Messer anschließenden Abführband stets an einer gewünschten Stelle zu liegen, was die nachfolgende Weiterverarbeitung erleichtert. Gleichzeitig ist sichergestellt, daß das Produkt bzw. die Produkte mittig zum Messer zugeführt werden, wodurch der Schneidvorgang vergleichmäßigt ist.

Vorteilhafte Ausführungsformen der Erfindung sind in der Beschreibung, der Zeichnung und den Unteransprüchen beschrieben.

Nach einer Ausführungsform der Erfindung wird die Breite des Produktes im Bereich einer Produktzuführung ermittelt, in der das Produkt zur Übergabe an die Produktauflage bereitgestellt wird. Bei dieser Ausführungsform ist sichergestellt, daß die Produktbreite bereits vor Übergabe der Produkte an die Produktauflage ermittelt wird, so daß die Verstelleinrichtung auf die gewünschte Position eingestellt werden kann, bevor die Produkte von der Produktzuführung an die Produktauflage übergeben worden sind.

Erfindungsgemäß kann bei Schneiden mehrerer, nebeneinanderliegender Produkte entweder die Gesamtbreite aller nebeneinanderliegenden Einzelprodukte ermittelt werden. Alternativ hierzu ist es auch möglich, die Breite jedes Einzelproduktes zu ermitteln und diese ermittelten Breiten zu addieren, um die Verstelleinrichtung in die gewünschte Position zu bringen.

Bevorzugt wird das Produkt durch die Verstelleinrichtung nach Ermitteln der Produktbreite mittig zum Messer ausgerichtet, so daß die geschnittenen Produktscheiben bei optimaler Schnittqualität stets an einer gewünschten Stelle auf einem sich anschließenden Abführband abgelegt werden können.

Zur Ermittlung der Produktbreite kann ein elektrischer oder opto-elektrischer Sensor verwendet werden. Nach einer vorteilhaften Ausführungsform wird eine Scanner-Einrichtung verwendet, mit deren Hilfe wahlweise die Breite jedes einzelnen Produktes oder die Gesamtbreite aller nebeneinander angeordneten Produkte ermittelt werden kann. Prinzipiell kann der Sensor jedoch in beliebiger Weise ausgebildet sein, beispielsweise als Videokamera, Ultraschallsensor oder dergleichen.

Das erfindungsgemäße Verfahren eignet sich in gleicher Weise für nebeneinander angeordnete Produkte wie auch für Einzelprodukte. Im Falle des Schneidens eines Einzelproduktes ist erfindungsgemäß sichergestellt, daß die Produktscheiben stets an einer gewünschten Position auf dem Abführband zur Ablage kommen.

Nachfolgend wird die folgende Erfindung rein beispielhaft anhand einer vorteilhaften Ausführungsform und unter Bezugnahme auf die beigefügte Zeichnung beschrieben.

Die einzige Figur zeigt eine schematische Draufsicht auf eine Schneidvorrichtung zum Schneiden von Lebensmittelprodukten.

Die Figur zeigt eine Vorrichtung zur Positionierung eines Lebensmittelproduktes auf einer automatisierten Schneidvorrichtung zum Schneiden von Lebensmittelprodukten, wobei die Schneidvorrichtung ein in einer Schneidebene S rotierend antreibbares Messer 10 und eine Produktauflage 12 aufweist, auf der das zu schneidende Produkt oder die zu schneidenden Produkte in Richtung der Schneidebene S bewegt werden. Diese Bewegungsrichtung (Förderrichtung) ist mit dem Pfeil F angedeutet.

Bei dem dargestellten Ausführungsbeispiel sind auf der Produktablage 12 insgesamt drei Produktlaibe 14, 15, 16 angeordnet, die von einer Produktzuführung 18 in Richtung der Schneidebene S bewegt werden. Die drei Produkte 14, 15, 16 sind Seite an Seite nebeneinander angeordnet und liegen an einem Seitenanschlag 20 an.

Der Seitenanschlag 20 ist in einer Richtung V quer zur Förderrichtung F verstellbar und zwar mit Hilfe einer elektrischen Verstelleinrichtung 22.

In Förderrichtung vor der Produktauflage 12 ist ein Zuführband 24 vorgesehen, das ebenfalls in Förderrichtung F bewegbar ist. In Förderrichtung nach der Produktauflage 12 gesehen ist ein Abführband 26 vorgesehen, das ebenfalls in Förderrichtung F bewegbar ist.

Im Bereich des Zuführbandes 24 ist ein stationärer Anschlag 28 vorgesehen, an dem nachfolgende Produkte 30, 31, 33 anliegen. Oberhalb des Zuführbandes 24 ist ein Sensor 32 in Form eines Scanners vorgesehen, mit dessen Hilfe die Breite der einzelnen Produkte 30, 31, 33 oder alternativ die Gesamtbreite der nebeneinanderliegenden Produkte 30, 31 und 33 ermittelt werden kann. Der Sensor 32 steht mit einer Steuereinrichtung 34 in Verbindung, die wiederum die elektrische Verstelleinrichtung 22 zur Verstellung des Seitenanschlags 20 ansteuert.

Bei dem erfindungsgemäßen Verfahren wird im Bereich des Zuführbandes 24 die Breite der nebeneinander angeordneten Produkte mit Hilfe des Sensors 32 ermittelt, woraufhin mit Hilfe der Steuerung 34 die elektrische Verstelleinrichtung 22 so angesteuert werden kann, daß die Produkte auf der Produktzuführung eine gewünschte Position relativ zum Messer einnehmen.

Nachdem die Produkte 14, 15 und 16 vollständig aufgeschnitten worden sind, wird der verstellbare Seitenanschlag 20 mit Hilfe der Verstelleinrichtung 22 zunächst in die (in Förderrichtung gesehen) äußerste linke Position gefahren, so daß die nachfolgenden Produkte 30, 31, 33 auf die Produktauflage 12 übertragen werden können. Da vorher die Breite der Produkte 30, 31, 33 mit Hilfe des Sensors 32 ermittelt worden ist, kann anschließend der Seitenanschlag 20 mit Hilfe der Verstelleinrichtung 22 so verfahren werden, daß die Produkte 30 und 31, 33 an der gewünschten Position quer zur Förderrichtung F und relativ zum Messer 10 zu liegen kommen.

Nach einer Variante der Erfindung kann zusätzlich ein Temperaturfühler vorgesehen sein, der die Temperatur des Produktes und/oder die Umgebungstemperatur erfasst, und der mit der Steuerung 34 verbunden ist. In diesem Fall kann die Querverschiebung des Produktes in Abhängigkeit von der erfassten Temperatur erfolgen, wodurch eine gewünschte Abwurfposition der geschnittenen Scheiben noch besser erreicht werden kann, da diese temperaturabhängig ist.

### Bezugszeichenliste

- 10: Messer
- 12: Produktauflage
- 14, 15, 16: Produkte
- 18: Produktzuführung
- 20: Seitenanschlag
- 22: Verstelleinrichtung
- 24: Zuführband
- 26: Abführband
- 28: Anschlag
- 30, 31, 33: Produkte
- 32: Sensor
- 34: Steuerung
- 36: Produktscheiben
- F: Förderrichtung
- S: Schneidebene
- V: Verstellrichtung

## Patentansprüche

1. Verfahren zur Positionierung eines Lebensmittelproduktes auf einer automatisierten Schneidvorrichtung zum Schneiden von Lebensmittelprodukten, wobei die Schneidvorrichtung ein in einer Schneidebene (S) rotierend antreibbares Messer (10) und eine Produktauflage (12) aufweist, auf der zumindest ein zu schneidendes Produkt (14, 15, 16) auf die Schneidebene zu (Förderrichtung) bewegt wird und das Produkt (14, 15, 16) anschließend durch eine Verstelleinrichtung quer zur Förderrichtung (F) bewegt wird
**dadurch gekennzeichnet,**
**dass**,
vor dem Schneiden die Breite des Produktes (14, 15, 16) durch einen Sensor (32) ermittelt wird, um das Produkt (14, 15, 16) in Abhängigkeit von dem gemessenen Wert relativ zum Messer (10) in eine gewünschte Position zu bringen.

2. Verfahren nach Anspruch 1,
**dadurch gekennzeichnet, dass**
die Breite des Produktes (14,15,16) im Bereich einer Produktzuführung (18) ermittelt wird, in der das Produkt (14,15,16) zur Übergabe an die Produktauflage bereitgestellt wird.

3. Verfahren nach Anspruch 1 oder 2,
**dadurch gekennzeichnet, dass**
mehrere nebeneinanderliegende und sich berührende Einzelprodukte (14,15,16) geschnitten werden, und dass die Breite jedes Einzelproduktes (14,15,16) ermittelt wird.

4. Verfahren nach Anspruch 1 oder 2,
**dadurch gekennzeichnet, dass**
mehrere nebeneinanderliegende und sich berührende Einzelprodukte (14, 15, 16) geschnitten werden, und dass die Gesamtbreite aller nebeneinanderliegenden Einzelprodukte (14,15,16) ermittelt wird.

5. Verfahren nach Anspruch 1,
**dadurch gekennzeichnet, dass**
als Verstelleinrichtung (22) ein Seitenanschlag (20) verwendet wird.

6. Verfahren nach Anspruch 1,
**dadurch gekennzeichnet, dass**
das Messer (10) beim Schneiden um einen Messerkopf umläuft, und dass das Produkt (14,15,16) durch die Verstelleinrichtung (22) mittig zum Messerkopf ausgerichtet wird.

7. Verfahren nach Anspruch 1,
**dadurch gekennzeichnet, dass**
zur Ermittlung der Produktbreite ein elektrischer oder optoelektrischer Sensor (32) verwendet wird.

8. Verfahren nach Anspruch 1,
**dadurch gekennzeichnet, dass**
die Temperatur des Produktes (14,15,16) und/oder die Umgebungstemperatur gemessen wird und dass das Produkt (14,15,16) auch in Abhängigkeit von dem gemessenen Temperaturwert relativ zum Messer (10) in eine gewünschte Position gebracht wird.

9. Vorrichtung zur Positionierung eines Lebensmittelproduktes auf einer automatisierten Schneidvorrichtung zum Schneiden von Lebensmittelprodukten, insbesondere zur Durchführung des Verfahrens nach einem der vorstehenden Ansprüche, wobei die Schneidvorrichtung ein in einer Schneidebene (S) rotierend antreibbares Messer (10) und eine Produktauflage (12) aufweist, auf der zumindest ein zu schneidendes Produkt (14 - 16) auf die Schneidebene (S) zu (Förderrichtung F) bewegt wird und wobei die Schneidvorrichtung eine angetriebene Verstelleinrichtung (20, 22) aufweist, mit der das Produkt quer zur Förderrichtung (F) bewegbar ist, **gekennzeichnet durch** einen Sensor (32) zur Ermittlung der Produktbreite;
und
eine Steuereinrichtung (34), welche die Verstelleinrichtung in Abhängigkeit von der von dem Sensor (32) ermittelten Produktbreite ansteuert, um das Produkt relativ zum Messer (12) in eine gewünschte Position zu bringen.

10. Vorrichtung nach Anspruch 9,
**dadurch gekennzeichnet, dass**
der Sensor (18) ein opto-elektrischer Sensor ist.

11. Vorrichtung nach Anspruch 9,
**dadurch gekennzeichnet, dass**
die Verstelleinrichtung ein elektrisch verstellbarer Seitenanschlag (20) ist, an dem das Produkt (14,15,16) während des Schneidens anliegt.

12. Vorrichtung nach Anspruch 9,
**dadurch gekennzeichnet, dass**
durch die Verstelleinrichtung die Produktauflage (12) quer zur Förderrichtung (F) verstellbar ist.

## Claims

1. A method for the positioning of a food product on an automated cutting apparatus for the cutting of food products, wherein the cutting apparatus has a blade (10) rotatably drivable in a cutting plane (S) and a product support (12) on which at least one product (14, 15, 16) to be cut is moved towards the cutting plane (conveying direction) and the product (14, 15, 16) is subsequently moved transversely to the conveying direction (F) by an adjustment device, **characterized in that** the width of the product (14, 15, 16) is determined by a sensor (32) prior to cutting in order to bring the product into a desired position relative to the blade (10) in dependence on the value measured.

2. A method in accordance with claim 1, **characterized in that** the width of the product (14, 15, 16) is determined in the region of a product supply arrangement (18) in which the product (14, 15, 16) is made available for transfer to the product support.

3. A method in accordance with claim 1 or claim 2, **characterized in that** a plurality of individual products (14, 15, 16) lying next to one another and contacting one another are cut; and **in that** the width of every individual product (14, 15, 16) is determined.

4. A method in accordance with claim 1 or claim 2, **characterized in that** a plurality of individual products (14, 15, 16) lying next to one another and contacting one another are cut and **in that** the total width of all individual products (14, 15, 16) lying next to one another is determined.

5. A method in accordance with claim 1, **characterized in that** a side abutment (20) is used as the adjustment device (22).

6. A method in accordance with claim 1, **characterized in that** the blade (10) runs around a cutter head on cutting; and **in that** the product (14, 15, 16) is aligned centrally with respect to the cutter head by the adjustment device (22).

7. A method in accordance with claim 1, **characterized in that** an electrical or an optoelectrical sensor (32) is used to determine the product width.

8. A method in accordance with claim 1, **characterized in that** the temperature of the product (14, 15, 16) and/or the ambient temperature is measured; and **in that** the product (14, 15, 16) is also brought into a desired position relative to the blade (10) in dependence on the temperature value measured.

9. An apparatus for the positioning of a food product on an automated cutting apparatus for the cutting of food products, in particular for the carrying out of the method in accordance with any one of the preceding claims, wherein the cutting apparatus has a blade (10) rotatably drivable in a cutting plane (S) and a product support (12) on which at least one product ( 14 - 16) to be cut is moved towards the cutting plane (S) (conveying direction F) and wherein the cutting apparatus has a driven adjustment device (20, 22) with which the product is movable transversely to the conveying direction (F), **characterized by** a sensor (32) for determining the product width and by a control device (34) which controls the adjustment device in dependence on the product width determined by the sensor (32) to bring the product into a desired position relative to the blade (12).

10. An apparatus in accordance with claim 9, **characterized in that** the sensor (18) is an optoelectrical sensor.

11. An apparatus in accordance with claim 9, **characterized in that** the adjustment device is an electrically adjustable side abutment (20) which the product (14, 15, 16) contacts during cutting.

12. An apparatus in accordance with claim 9, **characterized in that** the product support (12) is adjustable transversely to the conveying direction (F)by the adjustment device.

## Revendications

1. Procédé destiné au positionnement d'un produit alimentaire sur un dispositif de découpe automatisée pour la découpe de produits alimentaires, le dispositif de découpe comportant une lame (10) pouvant être entraînée en rotation dans un plan de coupe (S) et un support de produit (12) sur lequel au moins un produit (14, 15, 16) à découper est déplacé vers le plan de coupe (dans le sens de transport), et le produit (14, 15, 16) étant ensuite déplacé par un dispositif de réglage transversalement au sens de transport (F),
**caractérisé en ce que**
la largeur du produit (14, 15, 16) est déterminée avant la découpe par un détecteur (32) afin d'amener le produit (14, 15, 16) dans une position souhaitée par rapport à la lame (10) en fonction de la valeur mesurée.

2. Procédé selon la revendication 1,
**caractérisé en ce que**
la largeur du produit (14, 15, 16) est déterminée dans la zone d'une amenée de produit (18), amenée dans laquelle le produit (14, 15, 16) est mis à disposition pour le transfert au support de produit.

3. Procédé selon la revendication 1 ou 2,
**caractérisé en ce que**
plusieurs produits individuels (14, 15, 16) situés les uns à côté des autres et se touchant sont découpés, et **en ce que** la largeur de chaque produit individuel (14, 15, 16) est déterminée.

4. Procédé selon la revendication 1 ou 2,
**caractérisé en ce que**
plusieurs produits individuels (14, 15, 16) situés les uns à côté des autres et se touchant sont découpés, et **en ce que** la largeur totale de tous les produits individuels (14, 15, 16) situés les uns à côté des autres est déterminée.

5. Procédé selon la revendication 1,
**caractérisé en ce que**
une butée latérale (20) est utilisée en tant que dispositif de réglage (22).

6. Procédé selon la revendication 1,
**caractérisé en ce que**
la lame (10) tourne autour d'un porte-lame lors de la découpe, et **en ce que** le dispositif de réglage (22) oriente le produit (14, 15, 16) de façon centrée par rapport au porte-lame.

7. Procédé selon la revendication 1,
**caractérisé en ce que**
un détecteur (32) électrique ou optoélectrique est utilisé pour la détermination de la largeur de produit.

8. Procédé selon la revendication 1,
**caractérisé en ce que**
la température du produit (14, 15, 16) et/ou la température ambiante sont mesurées, et **en ce que** le produit (14, 15, 16) est également amené dans une position souhaitée par rapport à la lame (10) en fonction de la valeur de température mesurée.

9. Dispositif destiné au positionnement d'un produit alimentaire sur un dispositif de découpe automatisée pour la découpe de produits alimentaires, notamment à la mise en oeuvre du procédé selon l'une des revendications précédentes, le dispositif de découpe comportant une lame (10) pouvant être entraînée en rotation dans un plan de coupe (S) et un support de produit (12) sur lequel au moins un produit (14 à 16) à découper est déplacé vers le plan de coupe (S) (dans le sens de transport F), et le dispositif de découpe comportant un dispositif de réglage (20, 22) entraîné, avec lequel le produit peut être déplacé transversalement au sens de transport (F),
**caractérisé par**
un détecteur (32) pour la détermination de la largeur de produit, et
un dispositif de commande (34), qui commande le dispositif de réglage en fonction de la largeur de produit déterminée par le détecteur (32), afin d'amener le produit dans une position souhaitée par rapport à la lame (12).

10. Dispositif selon la revendication 9,
**caractérisé en ce que**
le détecteur (18) est un détecteur optoélectrique.

11. Dispositif selon la revendication 9,
**caractérisé en ce que**
le dispositif de réglage est une butée latérale (20) pouvant être déplacée électriquement, contre laquelle le produit (14, 15, 16) s'applique pendant la découpe.

12. Dispositif selon la revendication 9,
**caractérisé en ce que**
le support de produit (12) peut être déplacé transversalement au sens de transport (F) par le dispositif de réglage.
